# EUROPÄISCHE PATENTSCHRIFT

(11) **EP 0 280 188 B1**
(45) Veröffentlichungstag und Bekanntmachung des Hinweises auf die Patenterteilung: **06.11.1991**
(21) Anmeldenummer: 88102346.9
(22) Anmeldetag: 18.02.1988
(51) Int. Cl.: F02D 41/40, F02D 41/22, F02D 41/14

(54) **Steuereinrichtung für eine Diesel-Brennkraftmaschine**
Control device for a diesel engine
Dispositif de commande de moteur diesel

(30) Priorität: 25.02.1987 DE 3705972
(43) Veröffentlichungstag der Anmeldung: 31.08.1988
(73) Patentinhaber: AUDI AG, 85045 Ingolstadt (DE)
(72) Erfinder: Bauder, Richard, Dipl.-Ing., D-7107 Neckarsulm (DE)
(74) Vertreter: Speidel, Eberhardt

(56) Entgegenhaltungen:
- EP-A- 152 870
- EP-A- 0 194 854
- DE-A- 3 339 429
- US-A- 4 522 168
- PATENT ABSTRACTS OF JAPAN, Band 10, Nr. 216 (M-502)[2272], 29. Juli 1986; & JP-A-61 55 334 (TOYOTA MOTOR CORP.) 19-03-1986

## Beschreibung

Die Erfindung bezieht sich auf eine Steuereinrichtung einer Diesel-Brennkraftmaschine mit einer Luftansaugleitung, mindestens einer Kraftstoff-Einspritzpumpe und einer Abgasleitung, und mit einer Vorrichtung zum Stillsetzen der Brennkraftmaschine.

Es gibt eine Vielzahl von Vorrichtungen, mit denen beim Erreichen einer zulässigen Höchstdrehzahl die Brennkraftmaschine beispielsweise durch Unterbrechen der Kraftstoffzufuhr stillgesetzt wird. Diese Vorrichtungen sind jedoch nicht in der Lage, die Brennkraftmaschine dann abzustellen, wenn unterhalb der Höchstdrehzahl ohne Einwirkung des Benutzers die Kraftstoffmenge plötzlich ansteigt, was bei mechanischen Kraftstoff-Einspritzanlagen beipielsweise durch einen Defekt im Regler (Federbruch etc.) oder bei elektronischen Einpritzanlagen durch den Ausfall eines oder mehrerer elektronischer Baulelemente verursacht werden kann. Ist eine derartige Brennkraftmaschine als Antriebsmaschine in ein Kraftfahrzeug eingebaut, so kann ein derartiger abrupter Drehzahlanstieg und die dadurch bewirkte Beschleunigung des Fahrzeuges zu Fehlreaktionen führen.

Aus der JP-A-61-55334 ist ein Regler für das Luft-Kraftstoff-Verhältnis einer Brennkraftmaschine bekannt, bei dem eine Fehlzündung und eine Beschädigung eines Katalysators dadurch verhindert werden soll, daß dann, wenn die Drehzahl der Brennkraftmaschine über einem vorbestimmten Wert liegt und die Drosselklappe nicht vollständig geschlossen ist und ein reiches Kraftstoff-Luft-Verhältnis über einen vorbestimmten Wert oder Zeitraum hinaus angezeigt wird, die Kraftstoffzufuhr abgeschnitten oder beschnitten (cut) wird. Dadurch sollen beim Bergabfahren ein überreiches Gemisch und dadurch hervorgerufene Fehlzündungen vermieden werden. Eine Begrenzung der Drehzahl der Brennkraftmaschine wird dabei nicht erreicht, da die Drehzahl im Schiebebetrieb von der Fahrgeschwindigkeit bestimmt ist.

Die EP-A-152870 beschreibt ein Verfahren zur Regenerierung des Abgaspartikelfilters bei einer Brennkraftmaschine mit Drosselklappe, wobei die Drosselklappe unter anderem in Abhängigkeit von der Sauerstoffkonzentration im Abgas gesteuert wird, um einerseits bei einem gefährlichen Ansteigen der Temperatur des Partikelfilters die Luftzufuhr zu verringern und andererseits den Partikelfilter an der Sauerstoffgrenze aufzuheizen und ihn dann mit einem hohen Sauerstoffanteil zu beaufschlagen. Die Brennkraftmaschine kann eine Dieselbrennkraftmaschine sein, bei der der Sauerstoffgehalt im Abgas laufend gemessen wird. An eine Begrenzung der Drehzahl der Brennkraftmaschine ist hierbei nicht gedacht.

Der Erfindung liegt die Aufgabe zugrunde, eine Steuereinrichtung für eine Dieselbrennkraftmaschine zu schaffen, mit der auf einfache Weise das unbeabsichtigte Einspritzen einer Kraftstoff-Übermenge festgestellt und in diesem Fall die Brennkraftmaschine stillgesetzt wird.

Diese Aufgabe wird nach einem ersten Vorschlag der Erfindung gelöst durch eine λ-Magersonde in der Abgasleitung und eine Vergleichselektronik, die den von der λ-Magersonde festgestellten Sauerstoffgehalt im Abgas mit einem Sollwert vergleicht und bei einem um einen bestimmten Betrag größer als Null unter diesem Sollwert liegenden Sauerstoffgehalt die Vorrichtung zum Stillsetzen der Brennkraftmaschine aktiviert, wobei die Vergleichselektronik eine Kurve mit drehzahlabhängigen λ-Sollwerten enthält und ein drehzahlabhängiges Signal zur Ermittlung des Vergleichs- Sollwerts erhält, wobei die Sollwertkurve zu niedrigsten Drehzahlen hin abnimmt.

Nach einem zweiten Vorschlag der Erfindung wird die gestellte Aufgabe gelöst durch eine λ-Magersonde in der Abgasleitung und eine Vergleichselektronik, die die von der λ-Magersonder festgestellten Sauerstoffgehalt im Abgas mit einem Sollwert vergleicht und bei einem um einen bestimmten Betrag größer als Null unter diesem Sollwert liegenden Sauerstoffgehalt die Vorrichtung zum Stillsetzen der Brennkraftmaschine aktiviert, wobei ein Zeitglied vorgesehen ist, das durch Schließen des Anlaßschalters der Brennkraftmaschine aktiviert wird und die Vorrichtung zum Stillsetzen der Brennkraftmaschine für einen bestimmten Zeitraum nach Schließen des Anlaßschalters außer Betrieb setzt.

Die Erfindung geht von der Erkenntnis aus, daß beim Einspritzen einer Übermenge an Kraftstoff, wie es bei fehlerhafter Einspritzanlage auftreten kann, die Luftzahl λ im Abgas fast schlagartig verringert wird. Durch Verwendung einer bekannten λ-Magersonde (siehe z.B. DE-C-3305706) kann auch eine über λ=1 liegende Luftzahl im Abgas festgestellt werden. Wenn der in der Vergleichselektronik gespeicherte λ-Sollwert, der von Motor zu Motor verschieden sein und beispielsweise λ=1,5 betragen kann, unterschritten wird, so ist dies ein Beweis dafür, daß eine Übermenge an Kraftstoff eingespritzt wurde, und die Vergleichselektronik aktiviert die Vorrichtung zum Stillsetzen der Brennkraftmaschine. Da jedoch insbesondere bei Dieselbrennkraftmaschinen zum Antrieb von Kraftfahrzeugen zum Starten eine Mehrmenge an Kraftstoff eingespritzt wird, die zu einer entsprechenden Verringerung des λ-Wertes im Abgas führt, muß ein unbeabsichtigtes Stillsetzen der Brennkraftmaschine vermieden werden. Dies wird bei dem ersten Vorschlag dadurch erreicht, daß die Vergleichselektronik eine Kurve mit drehzahlabhängigen λ-Sollwerten enthält, so daß bei den niedrigen Startdrehzahlen trotz des Einspritzens einer Kraftstoff-Übermenge und entsprechender Reduzierung des Sauerstoffgehalts im Abgas kein Stillsetzen der Brennkraftmaschine erfolgt. Bei dem zweiten Vorschlag der Erfindung wird durch das beim Starten der Brennkraftmaschine aktivierte Zeitglied für einen bestimmten Zeitraum nach dem Starten ein Stillsetzen der Brennkraftmaschine verhindert, auch wenn der λ-Istwert den zulässigen λ-Sollwert unterschreitet, also eine Kraftstoff-Übermenge vorliegt.

Die Vorrichtung zum Stillsetzen der Brennkraftmaschine ist im einfachsten und bevorzugten Fall ein elektromagnetisches Absperrventil in der Kraftstoffleitung, das normalerweise bei jeder Diesel-Kraftstoff-Einspritzanlage vorhanden ist und dazu dient, beim Ausschalten des Anlaßschalters die Kraftstoffzufuhr schlagartig zu unterbinden und den Motor abzuschalten. In diesem Falle braucht in dem Stromkreis des Abschaltventils lediglich ein in Reihe mit dem Anlaßschalter liegender Umschalter vorgesehen werden, der von der Vergleichselektronik erregt wird und den Stromkreis des Abschaltventils unterbricht oder auf Masse legt. Alternativ kann die Vorrichtung zum Stillsetzen der Brennkraftmaschine von einer in der Abgasleitung oder in der Ansaugleitung der Brennkraftmaschine angeordneten Absperrklappe gebildet werden.

Einige Ausführungsbeispiele der Erfindung werden im folgenden unter Bezugnahme auf die Zeichnungen beschrieben. Es zeigt:
- Fig. 1: ein Schaltbild einer erfindungsgemäßen Steuereinrichtung,
- Fig. 2: ein Diagramm der Luftzahl Lambda über der Drehzahl n, und
- Fig. 3, 4 und 5: Abwandlungen des in Fig. 1 dargestellten Ausführungsbeispiels.

In Fig. 1 ist mit 1 eine Diesel-Brennkraftmaschine bezeichnet, die eine Luftansaugleitung 2, mindestens eine Kraftstoff-Einspritzpumpe 3 und eine Abgasleitung aufweist. Die Einspritzpumpe 3 erhält den Kraftstoff von einer Kraftstoffpumpe 5 aus einem Behälter 6 und fördert diesen durch eine Einspritzleitung 7 zeitlich und mengenmäßig geregelt zu den nicht dargestellten Einspritzventilen der Diesel-Brennkraftmaschine 1. In der Leitung 7 ist ein elektromagnetisches Abschaltventil 8 angeordnet, dasdurch eine Feder 17 in die Offenstellung gebracht wird. In der Stromzuleitung 9 zur Wicklung 8a des Abschaltventils 8 liegt ein Anlaßschalter 10, der im Betrieb der Brennkraftmaschine geschlossen ist und im geschlossenen Zustand die Wicklung des Abschaltventils 8 mit einer Spannungsquelle 11 verbindet, wodurch das Abschaltventil 8 in seine geschlossene Stellung gebracht wird.

In der Abgasleitung 4 ist eine Lambda-Magersonde 12 angeordnet, welche den Sauerstoffgehalt im Abgas feststellt und ein entsprechendes Signal durch eine Leitung 13 einer Vergleichselektronik 14 zuführt, in welcher das Sonden-Signal mit einem Lambda-Sollwert verglichen wird. Wird der Lambda-Sollwert von beispielsweise 1,5 (um einen bestimmten Betrag) unterschritten, so gibt die Vergleichselektronik 14 über eine Leitung 14a ein Ausgangssignal an die Wicklung 15a eines Relais 15, das im Stromkreis 9 des Abschaltventils 8 in Reihe mit dem Anlaßschalter 10 liegt, wodurch dessen Kontaktzunge 16 aus der dargestellten Normalstellung in die gestrichelte Position 16a gebracht wird, in welcher der Stromkreis 9 unterbrochen bzw. mit Masse verbunden ist. Dann wird das Abschaltventil 8 durch die Feder 17 geschlossen und somit ein sofortiges Stillsetzen der Brennkraftmaschine 1 bewirkt.

Da der Diesel-Brennkraftmaschine während des Startens normalerweise eine Kraftstoff-Übermenge eingespritzt wird, was zu einem Absenken der Luftzahl im Abgas führen kann, und da der zulässige Lambda-Wert über der Drehzahl schwanken kann, ist es zweckmäßig, in der Vergleichselektronik 14 eine Kurve mit drehzahlabhängigen Lambda-Sollwerten zu speichern. Eine derartige Kurve ist in Fig. 2 dargestellt. Durch Zuführen eines drehzahlabhängigen Signals zu der Vergleichselektronikl 14 kann diese nun für jede Drehzahl den entsprechenden Lambda-Sollwert ermitteln und mit dem Signal der Lambda-Magersonde 12 vergleichen. Auf diese Weise wird eine Fehl-Abschaltung der Brennkraftmaschine 1 vermieden.

Bei der Abwandlung gemäß Fig. 3 erfolgt das Stillsetzen der Diesel-Brennkraftmaschine 1 nicht durch Absperren der Kraftstoffzufuhr, sondern durch Absperren der Luftzufuhr mittels einer in der Ansaugleitung 2 angeordneten, durch einen Elektromagneten 20 betätigten Absperrklappe 21, deren Elektromagnet 20 durch die Vergleichselektronik 14 im Schließsinn erregt wird, wenn die geschilderten Voraussetzungen vorliegen.

Bei der Abwandlung gemäß Fig. 4 ist abweichend von Fig. 3 in der Abgasleitung 4 der Diesel-Brennkraftmaschine 1 eine elektromagnetisch betätigbare Absperrklappe 22 angeordnet, die wiederum durch die Vergleichselektronik 14 geschlossen wird, wenn die entsprechenden Voraussetzungen vorliegen, so daß die Brennkraftmaschine 1 augenblicklich stillgesetzt wird.

Bei der Ausführung gemäß Fig. 1 erfolgt in der Vergleichselektronik 14 eine Feststellung der zulässigen Lambda-Werte in Abhängigkeit von der Drehzahl, um ein Stillsetzen der Brennkraftmaschine während des Startens und der dabei erfolgenden Einspritzung einer Kraftstoff-Übermenge zu vermeiden. Bei der Abwandlung gemäß Fig. 5 ist zu diesem Zweck in der Steuerleitung 14a von der Vergleichselektronik 14 zur Relaiswicklung 15a ein elektromagnetischer Schalter 25 vorgesehen, dessen Schaltelement 26 normalerweise durch eine Feder 27 in der Schließstellung gehalten wird, jedoch für den Startvorgang in die Offenstellung gebracht wird, so daß trotz des Vorliegens einer Kraftstoff-Übermenge das Relais 15 nicht erregt wird und das Abschaltventil 8 geschlossen bleibt. Der Schalter 25 weist eine Wicklung 28 auf, in deren Stromzuleitung 29 ein Zeitglied 30 angeordnet ist, das beim Schließen des Anlaßschalters 10 aktiviert wird und für einen bestimmten Zeitraum nach dem Start, beispielsweise 1 Minute, die Stromversorgung der Wicklung 28 aufrecht erhält, so daß das Schaltelement 26 in seine offene Stellung gebracht wird. Nach diesem Zeitraum wird die Leitung 29 durch das Zeitglied 30 unterbrochen und das Schaltelement 26 durch die Feder 27 in die geschlossene Stellung gebracht. Nun kann die Vergleichselektronik 14 wieder wirksam werden und die Wicklung 8a des Abschaltventils 8 über das Relais 15 stromlos machen, wenn der Lambda-Wert unter den bestimmten Betrag sinkt, so daß das Abschaltventil 8 durch die Feder 17 in ihre Offenstellung gebracht und die Kraftstoffzufuhr zur Brennkraftmaschine 1 unterbrochen wird.

## Patentansprüche

1. Steuereinrichtung einer Diesel-Brennkraftmaschine mit einer Luftansaugleitung, mindestens einer Kraftstoff-Einspritzpumpe und einer Abgasleitung, und mit einer Vorrichtung zum Stillsetzen der Brennkraftmaschine, mit a) einer Lambda-Magersonde (12) in der Abgasleitung (4) und b) einer Vergleichselektronik (14), die den von der Lambda-Magersonde festgestellten Sauerstoffgehalt im Abgas mit einem Sollwert vergleicht und bei einem, um einen bestimmten Betrag größer als Null unter diesem Sollwert liegenden Sauerstoffgehalt die Vorrichtung (8, 21, 22) zum Stillsetzen der Brennkraftmaschine (1) aktiviert und wobei die Vergleichselektronik (14) eine Kurve mit drehzahlabhängigen Lambda-Sollwerten enthält und ein drehzahlabhängiges Signal zur Ermittlung des Vergleichs-Sollwertes erhält, wobei die Sollwertkurve zu niedrigsten Drehzahlen hin abnimmt.

2. Steuereinrichtung einer Diesel-Brennkraftmaschine mit einer Luftansaugleitung, mindestens einer Kraftstoff-Einspritzpumpe und einer Abgasleitung, und mit einer Vorrichtung zum Stillsetzen der Brennkraftmaschine, mit a) einer Lambda-Magersonde (12) in der Abgasleitung (4) und b) einer Vergleichselektronik (14), die den von der Lambda-Magersonde festgestellten Sauerstoffgehalt im Abgas mit einem Sollwert vergleicht und bei einem um einen bestimmten Betrag größer als Null unter diesem Sollwert liegenden Sauerstoffgehalt die Vorrichtung (8, 21, 22) zum Stillsetzen der Brennkraftmaschine (1) aktiviert und wobei ein Zeitglied (30) vorgesehen ist, das durch Schließen des Anlaßschalters (10) der Brennkraftmaschine aktiviert wird und die Vorrichtung (8) zum Stillsetzen der Brennkraftmaschine für einen bestimmten Zeitraum nach Schließen des Anlaßschalters (10) außer Betrieb setzt.

3. Steuereinrichtung nach Anspruch 1 oder 2, daduch gekennzeichnet, daß die Vorrichtung zum Stillsetzen der Brennkraftmaschine von einer in der Abgasleitung (4) angeordneten Absperrklappe (22) gebildet ist.

4. Steuereinrichtung nach Anspruch 1 oder 2, dadurch gekennzeichnet, daß die Vorrichtung zum Stillsetzen der Brennkraftmaschine von einer in der Ansaugleitung (2) angeordneten Absperrklappe (21) gebildet ist.

## Claims

1. Control device of a diesel internal combustion engine comprising an air intake pipe, at least one fuel injection pump and an exhaust pipe, and with a device for bringing the engine to a standstill, with a) a lambda lean probe (12) in the exhaust pipe (4) and b) an electronic comparator circuit (14) which compares the oxygen contents within the exhaust gas determined by the lamba lean probe with a nominal value and which activates the device (8, 21, 22) for bringing the engine (1) to a standstill if the oxygen contents is below said nominal value for a predetermined amount greater than 0, and whereby the electronic comparator circuit (14) comprises a curve of speed-dependent lambda nominal values and receives a speed dependent signal for determining the comperative nominal value, whereby the curve of nominal values falls towards lowest speeds.

2. Control device of a diesel internal combustion engine comprising an air intake pipe, at least one fuel injection pump and an exhaust pipe and with a device for bringing the engine to a standstill, with a) lamba lean probe (12) in the exhaust pipe (4) and b) an electronic comparator circuit (14) which compares the oxygen contents with in the exhaust gas determined by the lambda lean probe with a nominal value and which activates the device (8, 21, 22) for bringing the engine (1) to a standstill if the oxygen contents is below said nominate value for a certain amount greater than 0, and whereby a timer (30) is provided, which is activated by closing the starter switch (10) and which deactivates the device (8) for bringing the engine to a standstill for a certain period of time after closing the starter switch (10).

3. Control device according to claim 1 or 2, characterized in that the device for bringing the engine to a standstill comprises a shut-off flap (22) arranged in the exhaust gas pipe (4).

4. Control device according to claim 1 or 2, characterizd in that the device for bringing the engine to a standstill comprises a shut-off flap (21) arranged within the air intake pipe (2).

## Revendications

1. Dispositif de commande d'un moteur Diesel, comprenant un tube d'aspiration d'air, au moins une pompe d'injection de carburant et un tuyau d'échappement ainsi qu'un dispositif pour la mise à l'arrêt du moteur à combustion interne, équipé a) d'une sonde lambda pour mélange pauvre (12) dans le tuyau d'échappement (4) et b) d'une électronique de comparaison (14) qui compare la teneur en oxygène des gaz d'échappement déterminée par la sonde lambda pour mélange pauvre avec une valeur de consigne et active le dispositif (8, 21, 22) pour la mise à l'arrêt du moteur à combustion interne (1) lorsque la teneur en oxygène est inférieure à cette valeur de consigne d'une quantité déterminée supérieure à zéro, l'électronique de comparaison (14) contenant une courbe avec des valeurs lambda de consigne en fonction de la vitesse de rotation et recevant un signal fonction de la vitesse de rotation pour la détermination de la valeur de consigne de comparaison, la courbe des valeurs de consigne diminuant en direction des vitesses de rotation les plus faibles.

2. Dispositif de commande d'un moteur Diesel, comprenant un tube d'aspiration d'air, au moins une pompe d'injection de carburant et un tuyau d'échappement ainsi qu'un dispositif pour la mise à l'arrêt du moteur à combustion interne, équipé a) d'une sonde lambda pour mélange pauvre (12) dans le tuyau d'échappement (4) et b) d'une électronique de comparaison (14) qui compare la teneur en oxygène des gaz d'échappement déterminée par la sonde lambda pour mélange pauvre avec une valeur de consigne et active le dispositif (8, 21, 22) pour la mise à l'arrêt du moteur à combustion interne (1) lorsque la teneur en oxygène est inférieure à cette valeur de consigne d'une quantité déterminée supérieure à zéro, un élément de temporisation (30) étant prévu et activé par la fermeture de l'interrupteur de démarrage (10) du moteur à combustion interne de façon à mettre le dispositif (8) pour la mise à l'arrêt du moteur à combustion interne hors service pendant un laps de temps détermine, après la fermeture de l'interrupteur de démarrage (10).

3. Dispositif de commande selon l'une des revendications 1 ou 2, caractérisé en ce que le dispositif pour la mise à l'arrêt du moteur à combustion interne est constitué par un clapet d'arrêt (22) placé dans le tuyau d'échappement (4).

4. Dispositif de commande selon l'une des revendications 1 ou 2, caractérisé en ce que le dispositif pour la mise à l'arrêt du moteur à combustion interne est constitué par un clapet d'arrêt (21) placé dans le tuyau d'aspiration (2).
